# FASCICULE DE BREVET EUROPEEN

(11) **EP 3 405 615 B1**
(45) Date de publication et mention de la délivrance du brevet: **01.01.2020**
(21) Numéro de dépôt: 17706550.5
(22) Date de dépôt: 20.01.2017
(51) Int. Cl.: E01B 11/20

(54) **APPAREIL DE VOIE**
EISENBAHNVORRICHTUNG
RAILWAY APPARATUS

(30) Priorité: 22.01.2016 FR 1650532
(43) Date de publication de la demande: 28.11.2018
(73) Titulaire: Vossloh Cogifer (Société Anonyme), 92500 Rueil Malmaison (FR)
(72) Inventeur: BARRESI, Francesco, 67000 Strasbourg (FR); KOEBEL, Christophe, 67500 Niederschaeffolsheim (FR)
(74) Mandataire: Nuss, Laurent
(86) Numéro de dépôt international: PCT/FR2017/050116
(87) Numéro de publication internationale: WO 2017/125689

(56) Documents cités:
- EP-A1- 0 709 523
- DE-A1- 4 239 878
- DE-C- 165 048
- ES-A1- 2 474 265

## Description

La présente invention se rapporte au domaine des mécanismes de gestion des mouvements de pièces de structure d'ouvrages d'art, et plus particulièrement aux mécanismes de gestion de ces mouvements au niveau du rail de voie traversant aux extrémités de cet ouvrage d'art.

Les ouvrages d'art actuels qui permettent le franchissement d'obstacles, tels que les ponts ou viaducs, sont construits de façon à autoriser une mobilité contrôlée entre, d'une part, les extrémités du tablier d'un pont porté par différentes piles et, d'autre part, les culées disposées au niveau des berges ou des piles de la travée adjacente. Cette mobilité contrôlée permet de gérer la gestion des contraintes physiques supportées par l'ouvrage d'art telles que, par exemple les phénomènes de dilatation ou de compression, selon l'axe principale de la construction.

La gestion de ces contraintes au niveau d'un rail de voie qui opère la jonction entre un tablier et une culée ou un autre tablier, impose un renforcement du rail ou un système annexe de supportage du rail dans la lacune. En effet, au niveau de cette jonction, en cas d'écartement de ces éléments de structure, une portion du rail de voie n'est plus en appui sur la structure d'ouvrage. Cette perte de support du rail de voie peut alors être à l'origine d'un problème de déformation sous l'effet du poids d'un appareil roulant en déplacement le long du rail voie. De même, lorsqu'un système de supportage du rail est introduit, ce dernier doit nécessairement renvoyer les efforts de charge introduit par le matériel roulant vers des raidisseurs eux-mêmes en translation, cumulant ainsi les problèmes de déformation sous l'effet du poids d'un matériel roulant et ceux liés à la déformation ou la stabilité latéral du rail de roulement.

Pour pallier à ce problème, des appareils de voie ont été développés pour renforcer la structure du rail de voie par plusieurs rails de renfort montés de part et d'autre du rail de voie au niveau de la portion du rail de voie qui franchit l'écartement entre le tablier et la culée de l'ouvrage d'art. Ainsi, un tel appareil de voie est construit par la fixation de rails de renfort sur la structure du tablier et de la culée, de part et d'autre de la lacune qui les sépare tout en autorisant un coulissement de ces rails de renfort par rapport à un tablier ou à la culée. Le rail de roulement est alors fixé à ces rails de renfort par des tiges traversantes transversales au niveau de la portion qui franchit l'espace d'écartement de l'ouvrage d'art. De plus, pour permettre une stabilité du rail de roulement par rapport à l'écartement des deux éléments, la culée et le tablier, de l'ouvrage d'art, le rail de roulement et le rail de renfort ne sont fixés aux traverses qu'au niveau d'un seul des côtés de l'ouvrage d'art, c'est-à-dire avec un seul des éléments de l'ouvrage d'art. Généralement, le rail de roulement est fixé au rail de renfort qui est lui-même fixé sur une traverse. La publication ES 2474265 propose un exemple d'appareil de voie de ce type dans lequel un rail de roulement est monté sur une structure de renfort qui participe à la fixation du rail sur des traverses. Aussi, lors de l'écartement des deux éléments de l'ouvrage d'art, le rail de roulement et le renfort se déplace par rapport à la surface de l'élément de l'ouvrage d'art auquel ils ne sont pas fixés. Cependant, lors d'un tel écartement, le déplacement du rail de roulement et de son renfort entraîne l'apparition d'une ou plusieurs traverses au niveau desquelles le rail de roulement est simplement positionné sans rail de renfort et sans fixation du rail à la traverse. Aussi, lorsque l'écartement des éléments de l'ouvrage d'art génère une lacune importante et que le rail de roulement n'est pas fixé sur plusieurs traverses successives, il apparaît un défaut de stabilité du rail de roulement.

La présente invention a pour objet de s'affranchir de cet inconvénient de l'art antérieur en proposant un appareil de voie permettant une gestion du déplacement relatif du tablier d'un ouvrage d'art par rapport à la culée au niveau d'un rail de roulement qui traverse ces deux éléments de l'ouvrage d'art, qui garantit une stabilité du rail de roulement au niveau de chacune des traverses des deux éléments de l'ouvrage d'art, indépendamment de la lacune séparant les deux éléments de l'ouvrage d'art.

A cet effet, l'invention a pour objet un appareil de voie pour la gestion, au niveau d'un rail de roulement monté traversant entre deux éléments juxtaposés d'un ouvrage d'art susceptible d'être séparés par une lacune, du déplacement relatif de ces deux éléments, selon la revendication 1.

L'invention sera mieux comprise, grâce à la description ci-après, qui se rapporte à au moins un mode de réalisation préféré, donné à titre d'exemple non limitatif, et expliqué avec référence aux dessins schématiques annexés, dans lesquels :
- les figures 1 à 3 sont des représentations schématiques selon une vue supérieure d'un même premier exemple d'appareil de voie de l'invention en fonction de trois positions des éléments d'un ouvrage d'art,
- la figure 4 est une représentation schématique selon une vue supérieure d'un second exemple d'appareil de voie de l'invention,
- la figure 5 est une représentation schématique selon une section E-E du second exemple d'appareil de voie de l'invention,
- la figure 6 est une représentation schématique selon une section E-E d'une variante de réalisation du second exemple d'appareil de voie de l'invention dans laquelle les raidisseurs, les renforts et le rail de roulement forment un monobloc,
- la figure 7 est une représentation schématique selon une section F-F du second exemple d'appareil de voie de l'invention,
- la figure 8 est une représentation schématique selon une section F-F d'une variante de réalisation du second exemple d'appareil de voie de l'invention dans laquelle les raidisseurs, les renforts et le rail de roulement forment un monobloc,
- la figure 9 est une représentation schématique en section d'une variante de réalisation d'un assemblage de raidisseurs et de renforts sur un rail de roulement au niveau d'une fixation non-coulissante d'un rail de roulement par rapport à une traverse dans un appareil de voie selon l'invention,
- la figure 10 est un exemple de profil de raidisseur, d'une part, construit de façon à réaliser un monobloc avec le renfort correspondant et, d'autre part, comportant des alésages, le long du profil, pour l'insertion de moyens de fixation au rail de roulement et des orifices, à une extrémité du profil, pour l'insertion de mécanismes de fixation à des traverses.

La présente invention porte sur un appareil de voie 1 pour la gestion, au niveau d'un rail de roulement 2 monté traversant entre deux éléments juxtaposés 3a, 3b d'un ouvrage d'art susceptible d'être séparés par une lacune, du déplacement relatif de ces deux éléments 3a, 3b, caractérisé en ce que l'appareil de voie 1 comprend :
- au moins un raidisseur 4 disposé de façon sensiblement parallèle au rail de roulement 2 le long d'une portion du rail de roulement 2, le raidisseur 4 présente une longueur supérieure à la longueur de déplacement maximal relatif des deux éléments 3a, 3b de l'ouvrage d'art,
- au moins un renfort 5 opérant la connexion entre le raidisseur 4 et le rail de roulement 2,
au niveau d'un premier élément 3a de l'ouvrage d'art, le rail de roulement 2 étant monté apte à coulisser axialement, directement ou indirectement, par rapport à au moins une traverse 7a par l'intermédiaire d'un mécanisme de fixation 8 qui maintient le rail de roulement 2, au niveau de son patin, fixe en déplacement transversal et en soulèvement.

Un tel appareil de voie 1 comprend ainsi des moyens de stabilisation du rail de roulement 2 au niveau de sa portion qui franchit la lacune d'un ouvrage d'art. Ces moyens de stabilisation sont formés par un ou plusieurs raidisseurs 4 associé à un ou plusieurs renforts 5. Ces moyens de stabilisation 4, 5 sont montés sur le côté du rail de roulement 2 et limitent voir empêchent la déformation du rail de roulement 2 lors du déplacement d'un roulant le long du rail de roulement 2 au-dessus de la lacune. Le raidisseur 4 et le renfort 5 sont solidarisés sur un coté de l'âme du rail de roulement 2, et selon un mode de construction préféré, de façon à conserver un champignon du rail de roulement 2 accessible pour une interaction avec un roulant.

Au niveau d'un premier élément 3a de l'ouvrage d'art, le rail de roulement 2 est monté pour reposer, directement ou indirectement, sur une ou plusieurs traverses 7a grâce à un mécanisme de fixation 8 qui autorise un déplacement axial du rail de roulement 2 par rapport à la traverse 7a. Ce mécanisme de fixation 8 maintient le rail de roulement 2 avec la traverse 7a de façon à empêcher tout déplacement du rail 2 soit par soulèvement soit par translation transversale. Un tel mécanisme de fixation 8 permet ainsi la construction d'un appareil de voie dans lequel l'écartement des éléments 3a, 3b de l'ouvrage d'art et donc le déplacement d'au moins une traverse 7a par rapport au rail de roulement 2, n'impacte pas la stabilité du rail de roulement 2 et son maintien, direct ou indirect, avec la traverse 7.

Par ailleurs, la fixation du rail de roulement 2 au niveau de son patin par le mécanisme de fixation 8 permet de conserver, d'une part, les côtés de l'âme du rail de roulement 2 pour une éventuelle interaction avec un renfort 5 et un raidisseur 4.

Selon une particularité de construction, l'appareil de voie 1 est caractérisé en ce que, le montage en coulissement axial du rail de roulement 2 par rapport à une traverse 7a comprend au moins une surface de glissement positionnée entre au moins le patin du rail de roulement 2 et la face supérieure de la traverse 7a. Selon la construction de la traverse 7a et la façon dont le rail de roulement 2 repose au-dessus de la traverse 7a, cette surface de glissement est formée par la surface supérieure de la traverse 7a ou par la surface supérieure d'un élément intermédiaire entre la face inférieure du patin du rail de roulement 2 et la traverse 7a.

Selon une autre particularité de réalisation du mécanisme de fixation 8, au niveau du premier élément 3a de l'ouvrage d'art, le rail de roulement 2 est monté apte à coulisser axialement par rapport à une traverse 7a par l'intermédiaire d'au moins une fixation 8 de type élastique.

Il convient de comprendre l'expression « fixation de type élastique » comme se rapportant à un dispositif qui comprend une structure fixe 8a monté à proximité du rail de roulement 2 et intégrant un logement dans lequel un élément de serrage 8b coulisse pour appuyer contre la surface supérieure du patin du rail de roulement 2. Selon un exemple de construction non-limitatif de l'invention, ce dispositif de fixation de type élastique du rail de roulement repose sur un coussinet de glissement, maintenu par une attache élastique sensiblement en forme de U, ladite attache élastique étant disposée dans un évidement du coussinet, les extrémités des branches de l'attache pénétrant, en position de mise en tension de ladite attache élastique, par l'intermédiaire d'une butée destinée à assurer l'effort de placage du rail sur le coussinet, dans des logements surélevés prévus à cet effet dans ledit coussinet, caractérisé en ce que l'attache élastique comporte, près de l'extrémité de chaque branche du U la formant, un élément en saillie, en forme de bosse ou d'ergot d'une seule pièce avec ladite extrémité, lesdits éléments en saillie venant se plaquer contre un rebord supérieur de l'évidement du coussinet dans une position d'enfoncement maximal de l'attache dans ledit évidement. Un exemple de réalisation d'un dispositif de fixation élastique est ainsi détaillé dans le brevet EP 1 568 822.

Cette fixation de type élastique présente l'avantage de permettre un pincement du rail de roulement entre la pièce coulissante 8b de la fixation et la surface supérieure de la traverse 7a. Le pincement de la fixation élastique permet ainsi d'empêcher un soulèvement du rail de roulement 2 par rapport à la traverse 7a. De plus, la structure fixe 8a de la fixation élastique montée contre le bord du patin du rail de roulement 2 permet d'éviter une translation du rail de roulement 2 selon un axe perpendiculaire à l'axe du rail de roulement 2.

Selon une spécificité de cette particularité de réalisation du mécanisme de fixation 8, au moins un renfort 5 et/ou un raidisseur 4 fixé au rail de roulement 2 est monté apte à glisser, directement ou indirectement, sur au moins une surface supérieure de la fixation 8 de type élastique.

Selon une construction préférée de l'appareil de voie 1, au niveau du second élément 3b de l'ouvrage d'art en symétrie du premier élément 3a par rapport à la lacune, le rail de roulement 2 est monté fixe en translation axiale, directement ou indirectement, par rapport à au moins une traverse 7b. La fixation en translation axiale du rail de roulement au niveau du second élément 3b permet également de maintenir le rail de roulement 2 fixe en translation avec une partie de l'ouvrage d'art.

Selon une particularité préférée de cette construction de l'appareil de voie 1, le raidisseur 4 et le renfort 5 sont montés avec le rail de roulement 2 fixe avec au moins une traverse 7b du second élément 3b de l'ouvrage d'art de sorte que le raidisseur 4 et le renfort 5 opèrent également un déplacement relatif par rapport à des traverses 7a uniquement au niveau du seul premier élément 3a de l'ouvrage d'art, lors d'un écartement ou d'un rapprochement des éléments de l'ouvrage d'art.

Selon une particularité de construction de l'appareil de voie 1 au niveau du second élément 3b, le rail de roulement 2 est monté fixe, par rapport à au moins une traverse 7b, de façon indirecte, par l'intermédiaire d'au moins un renfort 5 et/ou d'au moins un raidisseur 4 solidarisé au rail de roulement 2. Le rail de roulement 2 est alors maintenu avec la traverse 7b par l'intermédiaire d'un raidisseur 4 et du renfort 5 associé qui sont, eux fixés avec la traverse 7b. Cette particularité de construction permet un montage et une fixation conjointe de l'ensemble formé par le raidisseur 4, le renfort 5 et le rail de roulement 2 avec la traverse 7b.

Selon une particularité complémentaire de construction de l'appareil de voie 1, au niveau d'au moins une portion du rail de roulement 2 fixé directement à une traverse 7b, le renfort 5 présente au moins un évidement 9 permettant d'accéder au mécanisme de fixation du rail de roulement 2 avec la traverse 7b. Selon cette particularité de construction, l'évidement 9 est orienté verticalement et positionné en vis-à-vis d'un mécanisme de fixation du rail de roulement 2 sur la traverse 7b, la fixation du rail de roulement 2 avec la traverse 7b étant réalisée au niveau du patin du rail de roulement 2. Aussi, une intervention au niveau du mécanisme de fixation du rail de roulement 2 avec la traverse 7b peut être réalisée sans qu'une désolidarisation du renfort 5 ou du raidisseur 4 avec le rail de roulement 2 soit nécessaire.

Selon une particularité de construction, l'appareil de voie 1 comprend une paire de raidisseurs 4, chaque raidisseur 4 étant monté sur chaque côté du rail de roulement 2. Une telle construction permet d'obtenir une optimisation du renforcement du rail de roulement 2 pour améliorer sa stabilité au niveau de la lacune de l'appareil de voie 1.

Selon une autre particularité de construction, l'appareil de voie 1 comprend au moins un moyen de solidarisation 6 du raidisseur 4 contre le rail de roulement 2 monté de façon sensiblement transversale à l'axe du rail de roulement 2. Ce moyen de solidarisation 6 peut être réalisé par une colle ou un moyen de soudure. Toutefois, selon un mode de construction préféré, ce moyen de solidarisation 6 est réalisé par un axe fileté associé à un écrou, par exemple un tire-fond monté traversant, selon un axe sensiblement perpendiculaire à l'axe du rail de roulement, au travers du raidisseur 4, du renfort 5, et de l'âme du rail de roulement 2.

Selon une spécificité de réalisation, le renfort 5 et le raidisseur 4 sont réunis pour former un bloc unique monté sur le rail de roulement 2. Cette construction de l'appareil de voie 1 permet un montage facilité de l'ensemble formé par le raidisseur 4 et son renfort 5 sur un rail de roulement 2 et/ou au niveau d'une traverse.

Selon une spécificité de réalisation alternative, le renfort 5 et le raidisseur 4 sont réunis avec le rail de roulement 2 pour former un bloc unique. Cette variante de construction de l'appareil de voie 1 permet un montage de conjoint du rail de roulement 2 avec les moyens de renfort associés au niveau d'une même traverse.

Selon une autre particularité de construction de l'appareil de voie 1, au moins un raidisseur 4 associé à au moins un renfort 5 est monté indirectement, au niveau d'au moins trois traverses 7a successives du premier élément 3a de l'ouvrage d'art, ou bien est monté directement ou indirectement au niveau d'au moins trois traverses 7b successives du deuxième éléments 3b de l'ouvrage d'art, ces traverses 7 étant disposées à proximité de l'autre élément de l'ouvrage d'art ou de la lacune. Un tel arrangement de l'appareil de voie 1 permet d'avoir des moyens de renfort 4, 5 de la raideur du rail de roulement 2 qui présentent une longueur suffisamment importante pour garantir une stabilité du rail de roulement 2 au-dessus de la lacune de l'ouvrage d'art lors d'un écartement des éléments de l'ouvrage d'art.

Selon une autre particularité de construction de l'appareil de voie 1, le raidisseur 4 présente un profil en longueur, de sorte que, dans un plan de section perpendiculaire à l'axe du rail de roulement 2, l'ensemble formé par au moins raidisseur 4, au moins un renfort 5 et le rail de roulement 2 comprend, au niveau d'au moins une de ses extrémités, un moment d'inertie verticale minimal et, au niveau d'une portion centrale, un moment d'inertie verticale égal ou supérieur au moment d'inertie verticale minimal.

En fonction de l'amplitude du déplacement relatif des deux côtés de la lacune, et de la charge du véhicule roulant devant traverser l'appareil, le profil du raidisseur 4 est adapté pour que le moment d'inertie verticale de l'ensemble formé par au moins raidisseur 4, au moins un renfort 5 et le rail de roulement 2 permet d'obtenir un renfort du rail de roulement 2 qui limite la déflection du rail 2 à moins de 1 mm lors d'une interaction avec ce roulant lorsque le rail de roulement 2 est au-dessus de la lacune.

Il convient de noter que le profil du raidisseur 4 peut être adapté pour que l'ensemble rail 2, raidisseur 4, renfort 5 présente un moment d'inertie constant sur l'ensemble de sa longueur. Alternativement, ce moment d'inertie peut être variable en fonction des contraintes supportées par le rail de roulement 2 au niveau de la lacune. Ainsi, le profil du raidisseur 4 peut être adapté pour que l'ensemble rail 2, raidisseur 4, renfort 5 présente un moment d'inertie verticale moins élevé au niveau d'au moins une de ses extrémités et un moment d'inertie verticale plus élevé au niveau d'une portion centrale.

Selon un exemple de construction, le moment d'inertie verticale d'un rail de roulement 2 est de 3000 cm⁴. Aussi, selon cet exemple, le moment d'inertie verticale de l'ensemble rail 2, raidisseur 4, renfort 5 au niveau de l'extrémité du raidisseur 4 est supérieur à 3000 cm⁴, préférentiellement supérieur à une valeur de l'ordre de 5000 cm⁴.

Selon un autre exemple de construction, pour une lacune dont le déplacement relatif de ces deux cotés est de 1800mm, le raidisseur 4 présente un profil de sorte que l'ensemble raidisseur 4, renfort 5 et rail de roulement 2 présente un moment d'inertie verticale d'au moins 5000 cm⁴ au niveau d'une de ses extrémités et un moment d'inertie verticale d'au moins 12 500 cm⁴ au niveau d'une portion centrale de l'ensemble.

Selon une construction particulière du profil du raidisseur 4, celui-ci présente au niveau d'au moins une de ses extrémités, une hauteur minimale et, au niveau d'une portion centrale, une hauteur égale ou supérieure à la hauteur minimale.

Selon une construction préférée non-limitative de cette particularité de construction, le profil du raidisseur 4 présente une hauteur maximale constante au niveau d'une portion centrale de la longueur du raidisseur 4 et correspondant à au moins la portion du raidisseur 4 destinée ou susceptible de franchir la lacune de l'ouvrage d'art.

Selon une spécificité de cette construction préférée, la jonction entre la hauteur maximale et au moins une hauteur minimale est réalisée par une pente.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention défini par les revendications ci-jointes.

## Revendications

1. Appareil de voie (1) pour la gestion, au niveau d'un rail de roulement (2) monté traversant entre deux éléments juxtaposés (3a, 3b) d'un ouvrage d'art susceptible d'être séparés par une lacune, du déplacement relatif de ces deux éléments (3a, 3b), l'appareil de voie (1) comprenant :
- le rail de roulement (2),
- au moins un raidisseur (4) disposé de façon sensiblement parallèle au rail de roulement (2) le long d'une portion du rail de roulement (2), qui franchit la lacune de l'ouvrage d'art, le raidisseur (4) présentant une longueur supérieure à la longueur de déplacement maximal relatif des deux éléments (3a, 3b) de l'ouvrage d'art,
**caractérisé en ce que** :
- au niveau d'un premier élément (3a) de l'ouvrage d'art, le rail de roulement (2) étant monté apte à coulisser axialement, directement ou indirectement, par rapport à au moins une traverse (7a) par l'intermédiaire d'un mécanisme de fixation (8) qui maintient le rail de roulement (2), au niveau de son patin, sur au moins la traverse (7a), fixe en déplacement transversal et en soulèvement
- au moins un renfort (5) opérant la connexion entre le raidisseur (4) et le rail de roulement (2),
- le raidisseur associé au renfort (5) est monté indirectement sur au moins la traverse (7a) par solidarisation sur un côté de l'âme du rail de roulement (2).

2. Appareil de voie (1) selon la revendication 1, **caractérisé en ce que** l'appareil de voie (1) comprend une paire de raidisseurs (4), chaque raidisseur (4) étant monté sur chaque côté du rail de roulement (2).

3. Appareil de voie (1) selon une des revendications 1 à 2, **caractérisé en ce que** l'appareil de voie (1) comprend au moins un moyen de solidarisation (6) du raidisseur (4) contre le rail de roulement (2) monté de façon sensiblement transversale à l'axe du rail de roulement (2).

4. Appareil de voie (1) selon une des revendications 1 à 3, **caractérisé en ce que**, le montage en coulissement axial du rail de roulement (2) par rapport à une traverse (7a) comprend au moins une surface de glissement positionnée entre au moins le patin du rail de roulement (2) et la face supérieure de la traverse (7a).

5. Appareil de voie (1) selon une des revendications précédentes, **caractérisé en ce que**, au niveau du premier élément (3a) de l'ouvrage d'art, le rail de roulement (2) est monté apte à coulisser axialement par rapport à une traverse (7) par l'intermédiaire d'au moins une fixation de type élastique.

6. Appareil de voie (1) selon la revendication 5, **caractérisé en ce que**, au moins un renfort (5) et/ou un raidisseur (4) fixé au rail de roulement (2) est monté apte à glisser, directement ou indirectement, sur au moins une surface supérieure de la fixation de type élastique.

7. Appareil de voie (1) selon une des revendications précédentes, **caractérisé en ce que**, au niveau du second élément (3b) de l'ouvrage d'art, le rail de roulement (2) est monté fixe en translation axiale, directement ou indirectement, par rapport à au moins une traverse (7b).

8. Appareil de voie (1) selon une des revendications 1 à 7, **caractérisé en ce que** le renfort (5) et le raidisseur (4) sont réunis pour former un bloc unique monté sur le rail de roulement (2).

9. Appareil de voie (1) selon une des revendications 1 à 7, **caractérisé en ce que** le renfort (5) et le raidisseur (4) sont réunis avec le rail de roulement (2) pour former un bloc unique.

10. Appareil de voie (1) selon une des revendications précédentes, **caractérisé en ce que**, au niveau d'au moins une portion du rail de roulement (2) fixé directement à une traverse (7b), le renfort (5) présente au moins un évidement (9) permettant d'accéder au mécanisme de fixation du rail de roulement (2) avec la traverse (7b).

11. Appareil de voie (1) selon une des revendications précédentes, **caractérisé en ce que**, au moins un raidisseur (4) associé à au moins un renfort (5) est monté indirectement, au niveau d'au moins trois traverses (7a) successives du premier élément (3a) de l'ouvrage d'art, ou bien est monté directement ou indirectement au niveau d'au moins trois traverses (7b) successives du deuxième élément (3b) de l'ouvrage d'art, ces traverses (7) étant disposées à proximité de l'autre élément de l'ouvrage d'art ou de la lacune.

12. Appareil de voie (1) selon une des revendications précédentes, **caractérisé en ce que** le raidisseur (4) présente un profil en longueur, de sorte que, dans un plan de section perpendiculaire à l'axe du rail de roulement (2), l'ensemble formé par au moins raidisseur (4), au moins un renfort (5) et le rail de roulement (2) comprend, au niveau d'au moins une de ses extrémités, un moment d'inertie verticale minimal et, au niveau d'une portion centrale, un moment d'inertie verticale égal ou supérieur au moment d'inertie verticale minimal.

## Patentansprüche

1. Gleisvorrichtung (1) an einer Laufschiene (2), die so montiert ist, dass sie zwei nebeneinander liegende Elemente (3a, 3b) eines Bauwerks überquert, wobei die beiden Elemente durch einen Spalt getrennt sein können, zum Management oder zu der Verwaltung der Relativbewegung dieser zwei Elemente (3a, 3b), wobei die Gleisvorrichtung (1) umfasst:
- die Laufschiene (2),
- zumindest eine Versteifung (4), die im Wesentlichen parallel zur Laufschiene (2) entlang eines Abschnitts der Laufschiene (2) angeordnet ist, der den Spalt des Bauwerks kreuzt, wobei die Versteifung (4) eine Länge aufweist, die größer ist als die maximale Relativbewegungslänge der zwei Elemente (3a, 3b) des Bauwerks,
**dadurch gekennzeichnet, dass**:
- die Laufschiene (2) direkt oder indirekt an einem ersten Element (3a) des Bauwerks in Bezug auf mindestens eine Bahnschwelle (7a) mittels eines Befestigungsmechanismus (8), der die Laufschiene (2) an ihrer Basis zumindest an der Bahnschwelle (7a) gegen Querbewegung und Anheben sichert, axial verschiebbar montiert ist
- zumindest eine Verstärkung (5), die die Verbindung zwischen der Versteifung (4) und der Laufschiene (2) bewirkt,
- die der Verstärkung (5) zugeordnete Versteifung indirekt zumindest auf der Bahnschwelle (7a) an einer Seite des Steges der Laufschiene (2) fest montiert ist.

2. Gleisvorrichtung (1) nach Anspruch 1, **dadurch gekennzeichnet, dass** die Gleisvorrichtung (1) ein Paar von Versteifungen (4) umfasst, wobei jede Versteifung (4) auf jeder Seite der Laufschiene (2) montiert ist.

3. Gleisvorrichtung (1) nach einem der Ansprüche 1 oder 2, **dadurch gekennzeichnet, dass** die Gleisvorrichtung (1) zumindest ein Mittel (6) zum festen Verbinden der Versteifung (4) mit der Laufschiene (2) umfasst, welches im Wesentlichen quer zur Achse der Laufschiene (2) montiert ist.

4. Gleisvorrichtung (1) nach einem der Ansprüche 1 bis 3, **dadurch gekennzeichnet, dass** die axiale Gleitlagerung der Laufschiene (2) in Bezug auf eine Bahnschwelle (7a) zumindest eine Gleitfläche umfasst, die zumindest zwischen der Basis der Laufschiene (2) und der Oberseite der Bahnschwelle (7a) angeordnet ist.

5. Gleisvorrichtung (1) nach einem der vorhergehenden Ansprüche, **dadurch gekennzeichnet, dass** die Laufschiene (2) an dem ersten Element (3a) des Bauwerks in Bezug auf eine Bahnschwelle (7) mittels zumindest einer elastischen Befestigung axial verschiebbar montiert ist.

6. Gleisvorrichtung (1) nach Anspruch 5, **dadurch gekennzeichnet, dass** zumindest eine auf der Laufschiene (2) fixierte Verstärkung (5) und/oder Versteifung (4) direkt oder indirekt auf zumindest einer Oberseite der elastischen Befestigung gleitbar montiert ist.

7. Gleisvorrichtung (1) nach einem der vorhergehenden Ansprüche, **dadurch gekennzeichnet, dass** die Laufschiene (2) an dem zweiten Element (3b) des Bauwerks direkt oder indirekt in Bezug auf zumindest eine Bahnschwelle (7b) gegen axiale Verschiebung gesichert montiert ist.

8. Gleisvorrichtung (1) nach einem der Ansprüche 1 bis 7, **dadurch gekennzeichnet, dass** die Verstärkung (5) und die Versteifung (4) zu einem gemeinsamen Block vereinigt sind, der an der Laufschiene (2) montiert ist.

9. Gleisvorrichtung (1) nach einem der Ansprüche 1 bis 7, **dadurch gekennzeichnet, dass** die Verstärkung (5) und die Versteifung (4) mit der Laufschiene (2) zu einem gemeinsamen Block vereinigt sind.

10. Gleisvorrichtung (1) nach einem der vorhergehenden Ansprüche, **dadurch gekennzeichnet, dass** die Verstärkung (5) an zumindest einem Abschnitt der Laufschiene (2), der direkt an einer Bahnschwelle (7b) befestigt ist, zumindest eine Aussparung (9) aufweist, die den Zugang zum Befestigungsmechanismus der Laufschiene und der Bahnschwelle (7b) ermöglicht.

11. Gleisvorrichtung (1) nach einem der vorhergehenden Ansprüche, **dadurch gekennzeichnet, dass** zumindest eine einer Verstärkung (5) zugeordnete Versteifung (4) indirekt an zumindest drei aufeinanderfolgenden Bahnschwellen (7a) des ersten Elements (3a) des Bauwerks montiert ist, oder direkt oder indirekt an zumindest drei aufeinanderfolgenden Bahnschwellen (7b) des zweiten Elements (3b) des Bauwerks montiert ist, wobei diese Bahnschwellen (7) in der Nähe des anderen Elements des Bauwerks oder der Spalte angeordnet sind.

12. Gleisvorrichtung (1) nach einem der vorhergehenden Ansprüche, **dadurch gekennzeichnet, dass** die Versteifung (4) ein Längsprofil aufweist, derart, dass in einer Schnittebene senkrecht zur Achse der Laufschiene (2) die aus zumindest einer Versteifung (4), zumindest einer Verstärkung (5) und der Laufschiene (2) ausgebildete Anordnung an zumindest einem ihrer Enden ein minimales Vertikalträgheitsmoment und an einem zentralen Abschnitt ein Vertikalträgheitsmoment umfassen, das gleich oder größer als das minimale Vertikalträgheitsmoment ist.

## Claims

1. Railway apparatus (1) for managing, on a track rail (2) mounted so as to pass between two juxtaposed elements (3a, 3b) of an engineering structure which is potentially separated by a gap, the relative movement of said two elements (3a, 3b), the railway apparatus (1) comprising:
- the track rail (2),
- at least one stiffener (4) arranged to be substantially parallel to the track rail (2) along a portion of the track rail (2), which crosses the gap of the engineering structure, the stiffener (4) having a length which is greater than the length of maximum displacement relative to the two elements (3a, 3b) of the engineering structure,
**characterised in that**
- at a first element (3a) of the engineering structure, the track rail (2) is mounted to slide axially, directly or indirectly, relative to at least one sleeper (7a) by means of a fixing mechanism (8) which holds the track rail (2) at its foot at least on the sleeper (7a) to be secured against transverse movement and uplift,
- at least one reinforcement (5) forming the connection between the stiffener (4) and the track rail (2),
- the stiffener associated with the reinforcement (5) is mounted indirectly on at least the sleeper (7a) by connecting onto one side of the web of the track rail (2).

2. Railway apparatus (1) according to claim 1, **characterised in that** the railway apparatus (1) comprises a pair of stiffeners (4), each stiffener (4) being mounted on each side of the track rail (2).

3. Railway apparatus (1) according to any of claims 1 to 2, **characterised in that** the railway apparatus (1) comprises at least one means for connecting (6) the stiffener (4) against the track rail (2) mounted in a substantially transverse manner to the axis of the track rail (2).

4. Railway apparatus (1) according to any of claims 1 to 3, **characterised in that** the assembly with axial sliding of the track rail (2) relative to a sleeper (7a) comprises at least one sliding surface positioned between at least the foot of the track rail (2) and the upper face of the sleeper (7a).

5. Railway apparatus (1) according to any of the preceding claims, **characterised in that** at the first element (3a) of the engineering structure, the track rail (2) is mounted so as to be able to slide axially relative to a sleeper (7) by means of at least one elastic type of attachment.

6. Railway apparatus (1) according to claim 5, **characterised in that** at least one reinforcement (5) and/or a stiffener (4) fixed to the track rail (2) is mounted to be able to slide, directly or indirectly, on at least one upper surface of the elastic type of attachment.

7. Railway apparatus (1) according to any of the preceding claims, **characterised in that** at the second element (3b) of the engineering structure, the track rail (2) is mounted to be fixed in axial translation, directly or indirectly, relative to at least one sleeper (7b).

8. Railway apparatus (1) according to any of claims 1 to 7, **characterised in that** the reinforcement (5) and the stiffener (4) are joined together to form a single unit mounted on the track rail (2).

9. Railway apparatus (1) according to any of claims 1 to 7, **characterised in that** the reinforcement (5) and the stiffener (4) are joined to the track rail (2) to form a single block.

10. Railway apparatus (1) according to any of the preceding claims, **characterised in that** in at least one portion of the track rail (2) fixed directly to a sleeper (7b), the reinforcement (5) has at least one cut-out (9) making it possible to access the mechanism for fixing the track rail (2) to the sleeper (7b).

11. Railway apparatus (1) according to any of the preceding claims, **characterised in that** at least one stiffener (4) associated with at least one reinforcement (5) is mounted indirectly, on at least three successive sleepers (7a) of the first element (3a) of the engineering structure, or else is mounted directly or indirectly on at least three successive sleepers (7b) of the second element (3b) of the engineering structure, said sleepers (7) being arranged close to the other element of the engineering structure or the gap.

12. Railway apparatus (1) according to any of the preceding claims, **characterised in that** the stiffener (4) has a length profile such that in a cross-sectional plane perpendicular to the axis of the track rail (2), the assembly formed by at least the stiffener (4), at least one reinforcement (5) and the track rail (2) comprises, at at least one of its ends, a minimum vertical moment of inertia and in a central portion a vertical moment of inertia which is equal to or greater than the minimum vertical moment of inertia.
